# FASCICULE DE BREVET EUROPEEN

(11) **EP 3 160 291 B1**
(45) Date de publication et mention de la délivrance du brevet: **11.04.2018**
(21) Numéro de dépôt: 15736574.3
(22) Date de dépôt: 29.06.2015
(51) Int. Cl.: A45D 40/00, A45D 40/22

(54) **POT DE COSMÉTIQUE COMPORTANT UN COUVERCLE À ÉLÉMENT D'ACCROCHAGE TRANSLATÉ**
KOSMETISCHES GEFÄSS MIT EINEM DECKEL MIT EINEM TRANSLATORISCH BEWEGTEM KUPPLUNGSELEMENT
COSMETIC POT HAVING A LID WITH A TRANSLATIONALLY MOVED COUPLING ELEMENT

(30) Priorité: 30.06.2014 FR 1456179
(43) Date de publication de la demande: 03.05.2017
(73) Titulaire: Chanel Parfums Beauté, 92200 Neuilly-sur-Seine (FR)
(72) Inventeur: SALCIARINI, Christian, F-83400 Hyeres (FR); CHANDELIER, Julien, F-91300 Massy (FR); PERBAL, Grégory, F-91370 Verrieres Le Buisson (FR)
(74) Mandataire: Santarelli
(86) Numéro de dépôt international: PCT/FR2015/051756
(87) Numéro de publication internationale: WO 2016/001552

(56) Documents cités:
- US-A1- 2004 067 091
- US-A1- 2013 092 691

## Description

La présente demande concerne le domaine des pots, et en particulier des pots de cosmétique.

Traditionnellement, un pot de produit cosmétique comporte une base, généralement en verre ou en plastique, c'est-à-dire un récipient surmonté d'un col dont le diamètre est voisin des dimensions en section de la base, pour avoir une grande ouverture. La base est fermée par un couvercle, généralement vissé sur le col. Le couvercle est en outre généralement équipé d'un joint chargé d'étanchéifier la fermeture pour une bonne conservation du produit contenu.

Or un inconvénient réside dans le fait que le filet du filetage présent sur le col oblige à avoir un col dégagé du reste de la base sur une certaine hauteur et également un couvercle d'une hauteur relativement importante ; en d'autres termes la présence du filetage impose des contraintes de dimensions pour la hauteur du col et l'épaisseur du couvercle.

Par ailleurs, en particulier pour un pot rond qui n'a pas de butée de vissage, un utilisateur qui referme le pot détermine difficilement à quel moment le serrage du couvercle sur la base est correct. Un serrage excessif provoque à la longue un écrasement du joint. Un serrage insuffisant fait que le joint n'assure pas une bonne étanchéité. Dans les deux cas, de l'air peut pénétrer dans le pot ou des produits volatiles de la formule, c'est-à-dire du produit contenu dans le pot, peuvent s'échapper du pot, si bien que la formule risque de se dégrader au fil du temps.

Pour un pot de forme non circulaire dont la base et le couvercle ont des contours identiques, le pot a souvent une butée qui limite la course angulaire du couvercle par rapport à la base de sorte à toujours avoir une coïncidence de forme entre la base et le couvercle. La présence de la butée empêche ainsi de visser au-delà, et par conséquent de compenser une perte d'étanchéité en cas d'écrasement du joint.

On connait par exemple le document US2004/0067091 qui décrit un flacon, typiquement pour vernis à ongle, qui permet une fermeture par clipsage du capuchon sur le contenant et une ouverture en appuyant sur au moins un bouton agissant sur une bague élastique. Un dispositif à ressort permet en outre d'assurer une fermeture étanche du flacon pour éviter tout débordement du produit qu'il contient. Un tel capuchon a cependant pour inconvénient d'être particulièrement encombrant, et notamment d'engendrer une hauteur relativement importante pour y loger le dispositif. De plus, un tel mode de réalisation convient pour un flacon dont le col présente un petit diamètre, mais pourrait être difficilement appliqué à un pot dont le col présente un diamètre nettement supérieur.

Le document US2013/0092691 décrit un pot de cosmétique comportant une base et un couvercle pour fermer la base. Pour résoudre au moins en partie les inconvénients précités, la présente demande vise à proposer un pot avec un couvercle simple d'utilisation pour fermer ou ouvrir un pot qui permette de garantir une fiabilité de fermeture et qui mène en outre à d'autres avantages.

A cet effet, est proposé, selon un premier aspect, un pot de cosmétique comportant une base et un couvercle pour fermer la base, caractérisé en ce que :
le couvercle comporte une partie interne, appelée platine d'accrochage, et une partie externe, appelée capot, la platine d'accrochage et le capot étant montés à rotation l'un par rapport à l'autre, de sorte que le couvercle est configuré pour prendre une position de repos et une position d'ouverture dans laquelle la platine d'accrochage et le capot sont tournés l'un par rapport à l'autre par rapport à la position de repos,
   - Le capot comportant une came radiale, la came radiale étant définie par un profil formant au moins une zone active en saillie,
   - La platine d'accrochage comportant :
      - un support,
      - au moins un élément d'accrochage monté sur le support et mobile en translation par rapport à lui, l'au moins un élément d'accrochage comportant une griffe et un suiveur de came, le suiveur de came étant en contact avec la came radiale du capot, l'au moins un élément d'accrochage étant configuré pour prendre au moins une première position lorsque le couvercle est en position de repos et une deuxième position lorsque le couvercle est en position d'ouverture, la deuxième position étant une position dans laquelle le suiveur de came de l'élément d'accrochage coopère avec l'au moins une zone active en saillie de la came radiale et dans laquelle l'au moins un élément d'accrochage, en deuxième position, est translaté par rapport à la première position, et
      - au moins un élément de rappel d'accrochage relié à l'au moins un élément d'accrochage et au support, l'au moins un élément de rappel d'accrochage étant configuré pour ramener automatiquement l'au moins un élément d'accrochage en première position,
   et en ce que la base comporte un col muni d'au moins une encoche en périphérie, la griffe de l'au moins un élément d'accrochage du couvercle étant engagée dans l'au moins une encoche du col de la base lorsque le couvercle est en position de repos et que le pot est fermé.

On considère ici une encoche configurée pour former au moins une butée longitudinale, c'est-à-dire selon une direction verticale par rapport au pot, de sorte qu'il est impossible de tirer le couvercle pour ouvrir le pot sans le tourner pour que les parties interne et externe pivotent l'une par rapport à l'autre pour dégager la griffe d'un élément d'accrochage formant ainsi un crochet, c'est-à-dire l'éloigner du col pour qu'elle puisse être dégagée de l'encoche.

Une rotation du capot par rapport à la platine d'accrochage induit un déplacement de la griffe lui permettant par exemple de se désengager de l'encoche formée dans le col de la base. Tant qu'aucune rotation relative n'est appliquée aux parties interne et externe du couvercle, le couvercle est en position de repos, et aucun effort n'est appliqué à ses différents composants. L'usure du couvercle est ainsi limitée.

L'ouverture du pot est réalisée par la rotation relative du capot extérieur et de la platine intérieure, mais toute rotation relative entre la platine intérieure et le col de la base du pot est très limitée voire évitée, si bien qu'un joint éventuellement présent travaille principalement en compression, en minimisant les sollicitations en cisaillement, très présentes dans le cas d'un pot à couvercle vissé.

Le joint peut être réalisé en une matière adhérente, c'est-à-dire qui a de faibles qualités de glissement. L'étanchéité est de ce fait plus facile à réaliser avec efficacité et un grand choix de matières et/ou de modes de réalisation est possible pour réaliser le joint.

De plus, le pot est esthétique car il est alors possible de se dispenser de filetage au niveau du col. On s'affranchit ainsi des contraintes de dimensions sur la hauteur du col et l'épaisseur du couvercle qu'imposait la présence d'un filetage.

Un tel couvercle est aussi esthétique du fait qu'aucune partie de son mécanisme, mis à part possiblement au moins une griffe, n'est visible par un utilisateur sans recourir au démontage du couvercle. Un tel mécanisme caché permet de procurer au couvercle une élégance de forme.

Le couvercle permet en outre une grande variabilité de volume, ce qui permet de le réaliser de différentes tailles sans être contraint par l'encombrement du mécanisme qu'il comporte, notamment en hauteur.

Le couvercle est ainsi facilement adaptable à tout pot existant par exemple et peut aussi être réadapté ultérieurement à un autre pot, d'un même produit ou présentant une contenance différente. Ceci permet par exemple de personnaliser le couvercle et de pouvoir le garder au cours de l'utilisation de différents pots, qu'il s'agisse de pot d'un même produit, ou de produits différents, quelle que soit leur contenance.

De plus, contrairement à un pot à couvercle vissé, le col ici n'est pas nécessairement de section circulaire. Il est possible d'avoir un col avec une forme quelconque, ovale, oblongue, carrée, polygonale ou autre, pourvu que le couvercle ait une forme correspondante et/ou adaptée.

Au niveau de la came radiale du capot, « zone active en saillie » désigne ici la partie de la came qui permet de repousser le suiveur de came, par exemple radialement vers l'extérieur. La zone active en saillie a par exemple une forme de bosse ou de segment de développante de cercle. De préférence, le profil de la came a un contour régulier pour assurer une meilleure douceur du mouvement de rotation de la platine d'accrochage par rapport au capot, sans à-coup.

La came est située vers le centre du couvercle. Ceci produit un effet de bras de levier entre la périphérie du couvercle et la zone où se trouve la came. De ce fait, le couple qu'un utilisateur doit appliquer entre la base du pot et le couvercle pour provoquer la rotation relative du capot par rapport à la platine est faible. En tout état de cause, le couple est plus faible que pour un couvercle vissé traditionnel où le couple appliqué par l'utilisateur doit surmonter les frottements entre le couvercle et le col qui sont localisés à la périphérie du couvercle.

L'au moins un élément d'accrochage en deuxième position est ainsi translaté par rapport à la première position selon une direction radiale par rapport à un centre de rotation de la came. Un tel déplacement induit par la came permet de mieux garantir une ouverture facile du pot lors de l'utilisation du couvercle.

Ainsi, au moins par effet de frottement, la platine d'accrochage est maintenue orientée sur le col lorsque le capot est tourné jusqu'à ce que l'au moins une griffe se désengage de l'au moins une encoche du col.

Le pot est ainsi fermé hermétiquement et peut être ouvert par un geste simple et rapide, notamment du fait qu'un tel couvercle permet d'ouvrir le pot avec un mouvement possiblement inférieur ou égal à environ un quart de tour (90°), voire environ 45° de préférence, voire moins comme par exemple environ 15° ou environ 10°.

Une fois ouvert, le pot est aisément refermé par clipsage du couvercle. Autrement dit, le pot est fermé simplement en replaçant le couvercle et en appuyant sur le couvercle pour que les élément d'accrochage franchissent le rebord du col et s'engagent sous le rebord, dans une encoche.

Selon une disposition intéressante, le couvercle comporte un élément de rappel en position, l'élément de rappel en position étant relié d'une part au support de la platine d'accrochage et d'autre part au capot, de sorte que l'élément de rappel en position est dans une configuration dite « neutre » lorsque le couvercle est en position de repos et dans une configuration déformée lorsque le couvercle est en position d'ouverture, de sorte que l'élément de rappel en position induit une contre-rotation du capot par rapport à la platine d'accrochage lorsque le couvercle est en position d'ouverture de sorte à ramener automatiquement le couvercle en position de repos.

Un tel élément de rappel en position coopère avec la came pour faciliter le retour en position de repos du couvercle. En effet, la came est configurée de préférence pour que la position de repos soit une position d'équilibre stable de la partie supérieure par rapport à la partie inférieure alors que la position d'ouverture est de préférence une position instable de sorte que le couvercle tende naturellement à revenir en position de repos dans laquelle les sollicitations mécaniques des différents composants du couvercle sont minimales. La présence d'un élément de rappel en position permet de renforcer cet aspect pour favoriser le retour systématique du couvercle en position de repos.

Toutefois, selon un autre mode de construction, il est possible d'envisager un couvercle configuré pour que la position d'ouverture soit également une position stable de sorte que le couvercle puisse se maintenir en position d'ouverture. Par exemple, l'au moins une zone active en saillie de la came est configurée pour former une position d'ouverture stable. Par exemple, l'au moins une zone active en saillie comporte pour cela un sommet aplati. De plus, on peut prévoir une déformation locale de la zone active qui crée un point dur en position d'ouverture.

Dans ce cas, le pot est refermé en posant le couvercle sur la base et en le tournant relativement à la base dans le sens inverse de celui qui a conduit à l'ouverture.

Selon un exemple de réalisation commode, l'élément de rappel en position est une lame. La lame est par exemple maintenue d'une part dans une fente formée dans le support de la platine d'accrochage et d'autre part dans une fente formée dans le capot. Par exemple, la fente de la platine d'accrochage et la fente du capot sont alignées l'une par rapport à l'autre lorsque le couvercle est en position de repos, ou du moins configurées de sorte que l'élément de rappel en position est dans une position naturelle, c'est-à-dire non déformée, lorsque le couvercle est en position de repos. L'élément de rappel en position agit également comme limiteur de course en rotation entre le capot et la platine d'accrochage du couvercle.

Un tel élément de rappel en position est ainsi particulièrement facile à réaliser et à assembler avec les autres composants du couvercle.

Selon un exemple de réalisation intéressant, la came radiale est une came à profil extérieur.

Une telle came permet ainsi, par exemple, de repousser l'au moins un élément d'accrochage vers l'extérieur, ce qui facilite un agrippement du couvercle sur la base par exemple avec la griffe positionnée d'un côté extérieur du col de la base afin de pouvoir éviter un contact de la griffe avec du produit contenu dans la base, pour une meilleure hygiène par exemple.

Toutefois, des griffes configurées pour être positionnées d'un côté intérieur du col de la base ou destinées à être poussées dans l'autre sens, c'est-à-dire vers le centre du pot, sont également envisageables si les dimensions des pots rendent cette configuration du couvercle plus commode par exemple. A cet effet, une came radiale à profil intérieur peut alors être préférée.

Selon un exemple particulièrement intéressant, l'au moins une zone active en saillie de la came radiale présente un plan de symétrie de sorte que le capot et la platine d'accrochage du couvercle sont configurés pour tourner l'un par rapport à l'autre en sens horaire ou antihoraire, indifféremment.

Un tel couvercle permet ainsi un geste aussi facile pour un utilisateur gaucher ou un utilisateur droitier, en permettant de tourner la partie intérieure par rapport à la partie extérieure indifféremment dans un sens ou dans un autre.

Selon un exemple de réalisation privilégié, le couvercle comporte au moins deux éléments d'accrochage mobiles en translation comportant chacun une griffe et un suiveur de came en contact avec la came radiale du capot, et la came comporte au moins deux zones actives en saillie, chaque élément d'accrochage étant configuré pour prendre une première position lorsque le couvercle est en position de repos et une deuxième position lorsque le couvercle est en position d'ouverture, la deuxième position de chaque élément d'accrochage étant une position dans laquelle le suiveur de came de chaque élément d'accrochage coopère avec une zone active en saillie correspondante de la came radiale et dans laquelle chaque élément d'accrochage, en deuxième position, est translaté par rapport à la première position lorsque le couvercle est en position d'ouverture.

De manière générale, la came présente autant de zones actives en saillie qu'il y a d'éléments d'accrochage, et chaque élément d'accrochage comporte une griffe et un suiveur de came. Tous les éléments d'accrochage, lorsque le couvercle en présente au moins deux, sont de préférence identiques.

En outre, la came est configurée de sorte que chaque zone active en saillie présente un même rayon pour chaque angle de rotation du capot par rapport à la platine d'accrochage de sorte que pour un angle de rotation donné, chaque élément d'accrochage correspondant est déplacé simultanément d'une même distance. Ceci permet de produire une ouverture franche et facile du pot lorsque le couvercle est utilisé.

Les zones actives en saillie comme les éléments d'accrochage sont de préférence disposés à intervalles réguliers les uns des autres. Ainsi, dans le cas où le couvercle comporte deux éléments d'accrochage et deux zones actives en saillie sur la came, ceux-ci sont de préférence diamétralement opposés. Ou dans un cas où le couvercle comporte quatre éléments d'accrochage et quatre zones actives en saillie sur la came, ceux-ci sont de préférence disposés tous les 90°.

Toutefois, leurs dispositions respectives peuvent être irrégulières si la forme du couvercle ou du pot auquel il est destiné le nécessite, tant que chaque élément d'accrochage est synchronisé avec une zone active en saillie.

Selon des dispositions de réalisation particulièrement commodes, lorsque le couvercle comporte au moins deux éléments d'accrochage et au moins deux zones actives en saillie correspondantes sur la came, le couvercle comporte un seul élément de rappel d'accrochage configuré pour ramener automatiquement à la fois chacun des au moins deux éléments d'accrochage en première position.

La présence d'un seul élément de rappel d'accrochage permet de mieux garantir la synchronisation de mouvement de chacun des éléments d'accrochage. Il facilite en outre la réalisation du couvercle en minimisant son nombre de composants.

Toutefois, les différents éléments d'accrochages demeurent indépendants les uns des autres. Par exemple, si un élément d'accrochage venait à se bloquer, ceci ne constituerait pas pour autant un obstacle au bon fonctionnement des autres éléments d'accrochage. En d'autres termes, la présence d'un seul élément d'accrochage permet de les rappeler de manière indépendante même si tous leurs mouvements de rappel sont alors synchronisés.

Un tel élément de rappel d'accrochage est par exemple un anneau ou un bracelet, par exemple en polymère ou en élastomère, ou encore un ressort métallique, une lame-ressort ou un ressort de traction. Un élément de rappel d'accrochage de forme annulaire est par exemple disposé dans une gorge formée conjointement par une rainure creusée dans le support de la platine d'accrochage du couvercle et dans chaque élément d'accrochage de sorte à former de préférence un cercle régulier lorsque le couvercle est en position de repos. Ainsi, lorsque le couvercle est en position d'ouverture, l'élément de rappel élastique est alors déformé et tend en contrepartie à ramener les éléments d'accrochage dans leur première position, et ainsi ramener le couvercle en position de repos.

Par ailleurs, l'au moins une encoche du col de la base est possiblement continue ou discontinue.

Par exemple, la base comporte au moins une nervure configurée pour maintenir orientée la platine d'accrochage du couvercle par rapport à la base lorsque l'au moins un élément d'accrochage est en première position, avec le couvercle sur la base.

Dans un cas de pot à contour circulaire où le col est également circulaire, une indexation en rotation du couvercle par rapport à la base du pot n'est généralement pas nécessaire. L'encoche peut alors être continue et former ainsi une gorge tout autour du col. L'au moins un élément d'accrochage peut alors s'engager dans l'encoche, alors unique, en n'importe quel endroit.

Toutefois, par exemple si le pot à un contour non-circulaire impliquant de préférence une indexation en position du couvercle par rapport à la base (même si le col est circulaire), l'encoche est alors possiblement discontinue. C'est-à-dire, le col comporte alors par exemple au moins une nervure, c'est à dire une ou plusieurs nervure(s), pour faire office de butée d'orientation. Une telle nervure est ainsi apte à limiter la rotation du couvercle relativement à la base. Ainsi, lorsque le couvercle est tourné relativement à la base pour ouvrir le pot, l'au moins une nervure bloque sa rotation et donc force le capot à pivoter relativement à la platine d'accrochage. L'au moins une nervure peut également faciliter le positionnement du couvercle relativement à la base dans le cas par exemple où la base et le couvercle doivent respecter un certain alignement l'un par rapport à l'autre. A la fermeture, après avoir engagé le couvercle sur le col pour que les éléments d'accrochage pénètrent dans l'au moins une encoche, l'utilisateur continue alors la rotation du couvercle jusqu'à ressentir la résistance causée par la rencontre d'un élément d'accrochage avec une nervure. En relâchant le capot, celui-ci est rappelé dans sa position de repos qui le place dans la position ad hoc relativement à la base. A titre de remarque, dans le cas d'une seule nervure, il n'y a toutefois qu'une seule encoche bien que celle-ci soit alors discontinue. Il est alors par exemple possible que plusieurs éléments d'accrochage puissent s'engager dans une même encoche.

Ainsi, la base peut comporter plusieurs encoches et plusieurs nervures si nécessaire, par exemple autant d'encoches que d'éléments d'accrochage, les encoches étant séparées les unes des autres par des nervures.

Selon un exemple de réalisation possible, chaque nervure affleure un rebord périphérique du col, de sorte qu'un élément d'accrochage en deuxième position est alors simultanément apte à passe par-dessus une nervure et le rebord périphérique pour se désengager de son encoche.

Selon un autre exemple de réalisation possible, chaque nervure est en retrait par rapport à un rebord périphérique du col. Dans ce cas, l'au moins un élément d'accrochage s'engage possiblement dans un premier temps sous le rebord périphérique, en vis-à-vis d'une nervure, puis ensuite, alors que le couvercle est tourné, plus profondément dans une encoche.

Selon un mode de réalisation intéressant, la largeur de chacune des encoches est ajustée pour recevoir une griffe d'un élément d'accrochage avec un jeu réduit au jeu de fonctionnement. Autrement dit, l'au moins une encoche présente une largeur sensiblement égale à une largeur de la griffe de l'élément d'accrochage correspondant. La « largeur » désigne ici la dimension selon la circonférence du col. Avec un tel mode de réalisation, le couvercle est positionné sur la base selon un nombre limité de positions angulaires, par exemple une position ou quatre positions considérant un cas où le col comporterait quatre encoches. Les quatre positions permettent de positionner le couvercle en coïncidence avec les faces du pot si celui-ci est carré par exemple. Une seule position correspondrait au cas où la base du pot et le couvercle auraient une section de forme asymétrique ou quelconque et où une seule position angulaire du couvercle sur le pot permettrait une coïncidence de forme entre la base du pot et le couvercle. En outre, le col peut avoir une section circulaire comme précédemment ou bien une section en correspondance avec la section de la base. Ainsi, par exemple pour un pot de section générale carrée, le col a possiblement une forme sensiblement carrée. Dans ce cas les encoches sont réalisées de préférence vers le milieu de chacun des côtés du carré.

L'invention, selon un exemple de réalisation, sera bien comprise et ses avantages apparaîtront mieux à la lecture de la description détaillée qui suit, donnée à titre indicatif et nullement limitatif, en référence aux dessins annexés dans lesquels :
La figure 1 montre un premier exemple de réalisation d'un pot de cosmétique à contour carré qui comporte une base et un couvercle qui sont alignés l'un par rapport à l'autre,
La figure 2 présente la base du pot de la figure 1 selon un premier mode de réalisation de la présente invention, comportant un col de forme circulaire,
La figure 3 présente une platine d'accrochage du couvercle de la figure 1 selon un premier mode de réalisation de la présente invention,
La figure 4, composée des figures 4a et 4b, présente un éclaté, respectivement en vue de dessus et en vue de dessous, de la platine d'accrochage de la figure 3,
La figure 5 présente un premier exemple de réalisation d'un élément d'accrochage selon un premier mode de mise en oeuvre de l'invention,
La figure 6 présente une vue de l'intérieur, ou de dessous, d'un capot du couvercle de la figure 1 selon un premier mode de réalisation de la présente invention et destiné à coopérer avec la platine d'accrochage des figures 3 et 4,
La figure 7 présente une alternative de réalisation d'une came radiale d'un capot,
La figure 8 illustre une vue en coupe en perspective selon une diagonale du pot de la figure 1,
La figure 9 montre une vue en coupe du couvercle selon le plan IX-IX de la figure 8,
La figure 10 présente un deuxième exemple de réalisation d'un pot de cosmétique à contour carré qui comprend une base et un couvercle alignés l'un par rapport à l'autre,
La figure 11 présente la base du pot de la figure 10 selon un deuxième mode de réalisation de la présente invention, comportant un col de forme carrée,
La figure 12 présente, en perspective, le pot de la figure 10 ouvert,
La figure 13 présente une platine d'accrochage et un capot du couvercle de la figure 10 selon un deuxième mode de réalisation de la présente invention et séparés l'un de l'autre,
La figure 14 présente un éclaté du couvercle du pot de la figure 10,
La figure 15 présente un élément d'accrochage selon un deuxième mode de mise en oeuvre de l'invention,
La figure 16 illustre une vue en coupe selon le plan XVI schématisé figure 17 du couvercle du pot de la figure 10,
La figure 17 présente une vue de dessous du couvercle du pot de la figure 10 en position de repos, et
La figure 18 présente une vue de dessous du couvercle du pot de la figure 10 en position d'ouverture.

Les éléments identiques représentés sur les figures précitées sont identifiés par des références numériques identiques.

La présente description est donnée en référence à un pot à contour carré mais celle-ci serait bien entendu valable pour un pot de contour circulaire ou quelconque.

En effet, traditionnellement, un pot 1 de cosmétique a un contour rond, ou sensiblement carré comme celui représenté sur la figure 1.

Le pot 1 comporte une base 2 et un couvercle 3 permettant d'ouvrir ou fermer le pot 1.

Comme cela est visible sur la figure 2, la base 2 comporte un récipient 200 et un col 201 qui surmonte le récipient 200. Le col définit une ouverture qui permet d'accéder à un produit contenu dans le récipient 200. Les dimensions du col et de l'ouverture sont voisines des dimensions en section de la base. En tout état de cause, l'ouverture du pot est suffisamment large pour permettre le passage d'au moins un doigt d'une main, c'est à dire qu'elle présente en section une dimension transversale supérieure ou égale à environ 25 millimètres.

Le col 201 comporte ici une encoche 202 et un rebord périphérique 204. De préférence, une partie supérieure du rebord 204 est arrondie ou biseautée pour créer un effet de rampe avec un élément qui serait déplacé verticalement contre le col. Dans cet exemple de réalisation, le col 201 présente une section circulaire, mais il peut en être autrement comme cela est décrit ultérieurement, en référence aux figures 10 à 18 par exemple. Le col 201 est ainsi ici dépourvu de tout pas de vis ou de rampe de vissage et comparé à un col traditionnel, il présente une hauteur réduite. Par exemple, à titre indicatif, un pot carré selon l'invention présente une hauteur d'environ 95 mm avec un col d'environ 6,3 mm de hauteur, et avec une encoche d'environ 3,5 mm de hauteur, et d'environ 1,5 mm de profondeur. Pour un pot traditionnel de même taille, la hauteur du col aurait été de l'ordre de 10,3 mm. Ces valeurs sont toutefois données à titre indicatif seulement.

La base 2 comporte en outre une nervure 203, optionnelle. Le cas échéant, une telle nervure 203 interrompt localement l'encoche 202. Autrement dit, l'encoche 202 est alors discontinue et présente au moins une portion. Une telle nervure 203 est apte à retenir latéralement un élément qui serait engagé dans l'encoche 202 et qui y circulerait et forme ainsi une butée d'orientation. Elle peut être elle-même en retrait par rapport au rebord 204 ou d'une épaisseur égale à la profondeur de l'encoche de sorte à affleurer le rebord 204. La base 2 peut en outre possiblement comporter plusieurs nervures 203, par exemple réparties régulièrement autour du col 201. L'usage de la ou des nervures 203 sera décrit ultérieurement.

La base est réalisée en tout matériau approprié, notamment en verre ou en matière plastique. Elle peut être transparente ou opaque. Elle peut être prévue pour recevoir une cuvette rapportée qui contient le produit cosmétique comme dans le cas d'un pot traditionnel.

Comme le montrent les figures 3 à 6, le couvercle 3 comporte une platine d'accrochage 4, représentée figure 3 selon un premier exemple de réalisation de la présente invention, qui est recouverte par un capot 5, représenté figure 6 selon un premier exemple de réalisation de la présente invention.

Le capot 5 et la platine d'accrochage 4 coopèrent pour permettre une ouverture facile et une fermeture fiable du pot 1 au cours des utilisations.

Pour ce faire, la platine d'accrochage 4 comporte un support 400.

Quelle que soit la forme extérieure du pot 1, le support 400 a de préférence une paroi de contour 400a de révolution afin de favoriser une rotation par rapport au capot 5. Ainsi, le support 400 a ici une forme globalement cylindrique.

Le support 400 comporte aussi un plateau de fermeture 401 comportant une face dite supérieure 401a destinée à être orientée vers le capot 5, et une face dite inférieure 401b, sensiblement parallèle à la face supérieure 401a, et destinée à être orientée vers la base 2 (visibles par exemple sur les figures 4a et 4b).

Le support 400 est réalisé en tout matériau approprié, notamment en métal par usinage ou en plastique par moulage, avec par exemple la face supérieure 401a sensiblement plane.

Du côté de la face supérieure 401a, le support 400 comporte ici un plot central 403 formé en relief par rapport à la face supérieure 401a. Le plot central 403 a une forme globalement cylindrique, tel qu'une surface de contour externe 403a du plot central 403 est sensiblement parallèle à au moins une partie cylindrique de la paroi de contour 400a du support 400. Autrement dit, le plot central 403 est avantageusement centré sur la face supérieure 401a du support 400 ; la surface de contour 403a du plot central 403 et la paroi de contour 400a du support 400 sont ici deux cylindres concentriques, avec la surface de contour 403a du plot central 403 qui présente un rayon inférieur au rayon de la paroi de contour 400a du support 400. Le plot central 403 est avantageusement configuré pour former un pivot de rotation pour le capot 5 qui sera décrit ultérieurement.

Le plot central 403 comporte ici une fente 404. La fente 404 est ici formée en deux parties. Une première partie 405, ici en forme de U (ou C), est de largeur constante, et une deuxième partie 406 est de forme plus large, ici évasée selon un éloignement à partir de la première partie 405. La fente 404 est destinée à recevoir un élément de rappel élastique en position 407 servant à ramener en position de repos le capot 5 par rapport à la platine d'accrochage 4 lorsque le capot 5 est tourné par rapport à la platine d'accrochage 4. L'élément de rappel en position 407 est par exemple ici une lame-ressort. En outre, la fente 404 est ici positionnée par rapport au plot central 403 de sorte à passer par un axe central du plot central 403 qui est l'axe central géométrique du cylindre représenté par la surface de contour 403a du plot central 403. La lame-ressort 407 a de préférence une épaisseur et une hauteur constantes. Elle est par exemple enfoncée dans la fente 404, ce qui permet d'éviter de recourir à des moyens de fixation ou d'assemblage autres comme de la colle par exemple. La lame-ressort 407 est en outre ici composée d'une première partie courbée de forme complémentaire à la première partie 405 de la fente 404, c'est-à-dire en forme de U (ou C), et d'une deuxième partie, qui est ici droite. Ainsi, la lame-ressort 407 est encastrée dans le plot central 403 grâce à la première partie 405 de la fente 404, et sa deuxième partie a une possibilité de débattement dans la deuxième partie 406 de la fente 404. Pour assurer un meilleur maintien et une meilleure stabilité de la lame-ressort 407 par rapport au plot central 403, et par voie de conséquence par rapport au support 400, la largeur de la première partie 405 de la fente 404 est de préférence égale à l'épaisseur de la lame-ressort 407. Enfin, la lame-ressort 407 a de préférence une longueur telle qu'elle dépasse de la surface de contour 403a du plot central 403, ce qui permet à la lame-ressort 407 de coopérer simultanément avec une fente 506 du capot 5 pour assurer ici son rôle d'élément de rappel en position comme ceci sera détaillé par la suite. De plus, dans cet exemple de réalisation, une extrémité libre de la lame-ressort 407, c'est-à-dire celle qui dépasse du plot central 403, est située au milieu de deux éléments d'accrochage 410. Elle pourrait toutefois se retrouver en vis-à-vis d'un élément d'accrochage comme le montre la figure 13.

Du côté de la face supérieure 401a, le support 400 comporte une surélévation 408 qui est ici accolée à la paroi de contour 400a.

Toujours du côté de la face supérieure 401a, le support 400 comporte en outre une rainure annulaire 409.

La rainure annulaire 409 est ici creusée dans la surélévation 408.La rainure 409 a ici une forme de gouttière et dessine globalement un cercle dont le centre est identique à celui du support 400.

Pour agripper le couvercle 3 à la base 2, la platine d'accrochage 4 comporte au moins un élément d'accrochage 410. Dans le présent exemple de réalisation, elle comporte quatre éléments d'accrochage 410, identiques, positionnés à égales distances les uns des autres, c'est-à-dire ici tous les 90°, à la périphérie du support 400.

A cet effet, la platine comporte par exemple un emplacement 415 par élément d'accrochage 410, soit ici quatre emplacements 415. Ainsi, ici, les emplacements 415 sont positionnés à égales distances les uns des autres et sont tous identiques.

Chaque emplacement 415 crée ici une discontinuité dans la paroi de contour 400a ainsi que dans la surélévation 408 et par conséquent dans la rainure 409. La surélévation et la rainure comportent ainsi ici quatre parties qui sont toutes identiques.

Chacun des éléments d'accrochage est logé dans un des emplacements 415 qui le guide radialement en coulissement.

Comme le montre plus précisément la figure 5, chaque élément d'accrochage 410 comporte une griffe 411 et un suiveur de came 412. Dans le présent exemple de réalisation, la griffe 411 et le suiveur de came 412 s'étendent depuis une même face d'une paroi dorsale 413 de l'élément d'accrochage 410, et sont orientés vers le centre du support 400 une fois l'élément d'accrochage 410 monté sur le support 400. L'élément d'accrochage 410 a ainsi une forme de C.

La griffe 411 est ainsi configurée pour s'agripper au col 201 de la base 2 en s'engageant dans l'encoche 202 sous le rebord 204. La griffe 411a ici une forme de rebord franc recourbé vers le centre du support 400. De plus, la griffe 411 présente ici un biseau 411a qui est configuré pour coopérer avec l'arrondi du rebord 204 pour faciliter le contournement du rebord 204 par la griffe 411 lors de son engagement dans l'encoche 202 lorsque, par exemple, le couvercle est clipsé pour fermer le pot. Enfin, la griffe 411 présente ici une extrémité libre arrondie en adéquation avec le pourtour du col 201, circulaire, avec lequel elle est destinée à coopérer.

Chaque élément d'accrochage 410, comportant une griffe 411, un suiveur de came 412 et une paroi dorsale 413, est de préférence réalisé de manière monobloc, par exemple en métal ou par moulage de matière plastique.

Le suiveur de came 412 a ici une forme de lobe selon un plan parallèle à la face supérieure 401a du support 400 et une épaisseur constante.

De manière générale, il est préférable que le suiveur de came 412 présente une forme arrondie dans un plan parallèle à la face supérieure 401a et symétrique par rapport à un plan médian du suiveur de came 412, orthogonal à la face supérieure 401a, afin d'assurer un mouvement régulier quel que soit le sens de rotation du capot 5 par rapport à la platine d'accrochage 4.

Entre le suiveur de came 412 et la paroi dorsale 413, est ici formée une rainure 414. La rainure 414 de chacun des éléments d'accrochage 410 est configurée pour être localisée dans la continuité des portions de rainure annulaire 409, de sorte à former une rainure continue lorsque les éléments d'accrochage 410 sont en place dans les emplacements 415. La largeur de la rainure annulaire 409 est ici supérieure à celle des rainures 414 des éléments d'accrochage 410. Elle est au moins sensiblement égale à la largeur de la rainure 414 augmentée de l'amplitude de déplacement des éléments d'accrochage 410 entre une première position de repos et une deuxième position d'ouverture du pot. Cette amplitude de déplacement est déterminée par le profil de la came 504 du capot 5 qui sera décrite ultérieurement. Ceci permet par exemple de pouvoir éviter un pincement ou un cisaillement d'un élément de rappel d'accrochage 416.

Comme le montre la figure 3, un élément de rappel d'accrochage 416 est disposé dans les portions de rainures annulaires 409 et les rainures 414 des éléments d'accrochage 410. L'élément de rappel d'accrochage 416 est engagé dans les rainures 414 sans jeu radial. En se déformant élastiquement, il peut se déplacer dans les portions de rainure 409 dont la largeur est supérieure vers l'extérieur. L'élément de rappel d'accrochage 416 est ainsi relié à chaque élément d'accrochage 410 et au support 400 et permet de les maintenir en position les uns par rapport aux autres. L'élément de rappel d'accrochage 416 rappelle ici les éléments d'accrochage 410 vers le centre de la platine 4. La paroi dorsale 413 de chaque élément d'accrochage 410 vient alors buter contre un pourtour du plateau de fermeture 401 dans les emplacements 415. En outre, l'élément de rappel d'accrochage 416, qui est par exemple ici un bracelet élastique, est possiblement collé sur au moins une portion de rainure 409, par exemple vers l'intérieur, pour favoriser et faciliter un bon maintien en position de l'élément de rappel d'accrochage 416 et ainsi le rappel des éléments 410.

Deux positions de fonctionnement sont ainsi définies pour les éléments d'accrochage 410. Dans une première position, dite de repos ou de fermeture du pot, l'élément de rappel d'accrochage 416 est en appui contre un bord de petit diamètre des portions de rainure 409 et il maintient les éléments d'accrochage 410 dans leur position rapprochée du centre de la platine 4. Dans une deuxième position, dite d'ouverture du pot, les éléments d'accrochage 410 sont éloignés du centre de la platine. Ce faisant, ils étirent l'élément de rappel d'accrochage 416 en l'entrainant vers un bord de grand diamètre des portions de rainure 409. Les griffes 411 des éléments d'accrochage 410, les rainures 414 et les portions de rainure 409 sont configurées pour que dans la première position, les extrémités libres des griffes se situent à l'intérieur d'un cercle imaginaire qui aurait pour diamètre le diamètre maximum du rebord 204 de la base et que dans la deuxième position les extrémités libres des griffes se situent à l'extérieur de ce cercle imaginaire.

L'élément de rappel d'accrochage 416 est par exemple ici un bracelet élastique, par exemple un bracelet en caoutchouc, mais tout autre moyen de rappel élastique peut également être envisagé. Par exemple, l'élément de rappel d'accrochage 416 pourrait comporter une ou plusieurs lames de ressort disposée(s) dans les rainures 414 et les portions de rainure 409, ou encore des ressorts de traction qui reliraient les éléments d'accrochage 410 au plot central 403 et configurés pour ramener automatiquement les éléments d'accrochage 410 vers le centre de la platine.

La platine d'accrochage 4 comporte en outre ici un plateau obturateur 419 (visible figures 4a, 4b et 8 par exemple), accroché sous le plateau de fermeture 401, du côté de la face inférieure 401b.

Le plateau obturateur 419 est en outre généralement recouvert d'un joint d'étanchéité plan 420, compressible, ayant une épaisseur de quelques dixièmes de millimètre, destiné à être comprimé sur son pourtour entre le plateau obturateur 419 et le rebord 204 du col 201 de la base 2. Le joint plan 420 est réalisé en toute matière appropriée élastiquement compressible, notamment en polyéthylène, en SEBS, en élastomère ou toute autre matière équivalente. Comme il n'y a pas, ou très peu, de rotation relative entre la platine d'accrochage et le col, le joint plan 420 n'est pas, ou très peu, sollicité en cisaillement, et il est possible de choisir une matière relativement adhérente qui présente un coefficient de frottement élevé.

A la place d'un tel joint plan 420, compressible, le plateau obturateur 419 monté sur une suspension et revêtu d'un joint d'épaisseur réduite peut être envisagé, comme cela est décrit par exemple dans la demande de brevet FR 2969127.

La figure 6 présente un capot 5 selon un premier exemple de réalisation de la présente invention. Le capot 5 est ici composé d'un corps 500. Le corps 500 comporte une face supérieure 501 (visible figure 1), un fond 503, au dos de la face supérieure 501, et une paroi de contour 502.

La face supérieure 501 constitue ici une face extérieure, destinée par exemple à être visible par un utilisateur lorsque le pot 1 est fermé. La face supérieure 501 est par exemple personnalisable, elle est configurée pour recevoir un décor, sous forme de vernis par exemple. Selon une option non représentée, la face supérieure est formée d'une ou plusieurs couches additionnelles ajourées et superposées afin de constituer le décor, ou encore par une couche additionnelle de marqueterie par exemple. Elle peut être réalisée en plastique, bois, verre ou autres. La face supérieure 501 est par exemple plane ou bombée.

La paroi de contour 502 s'étend du côté du fond 503.

Elle comporte une surface de contour externe 500a qui a avantageusement la même forme que le contour extérieur de la base 2, et une surface de contour interne 503a. En outre, la surface de contour externe 500a est positionnée en périphérie de la face supérieure 501 ; elle est tangente à un bord de la face supérieure 501. Le fond 503 est de préférence sensiblement orthogonal à la surface de contour interne 503a et externe 500a. La surface de contour interne 503a a de préférence, au moins en partie, une forme circulaire, c'est-à-dire qu'elle forme, au moins en partie, un cylindre, avec un diamètre sensiblement égal au diamètre du support 400 de façon à ce que le capot 5 puisse pivoter relativement à la platine d'accrochage 4.

Indépendamment de la forme de la surface de contour externe 500a du capot 5, il est préférable que la surface de contour interne 503a soit centrée par rapport au capot 5. Autrement dit, ici, un axe central du cylindre formé par la surface de contour interne 503a passe de préférence par un centre géométrique C du capot 5.

Le capot 5 comporte en outre une came radiale 504. La came radiale 504 est ici formée par un relief en surépaisseur sur le fond 503. La came radiale 504 présente ici une face d'appui 504c, une surface de contour externe 504a et une surface de contour interne 504b. Dans le présent exemple de réalisation, la face d'appui 504c est sensiblement orthogonale à la surface de contour externe 504a et à la surface de contour interne 504b, et sensiblement parallèle au fond 503. La surface de contour interne 504b définit de préférence une enveloppe cylindrique et parallèle à la surface de contour interne 503a. De plus, un diamètre de la surface de contour interne 504b est sensiblement égal au diamètre du plot central 403 du support 400 pour que le plot 403 puisse se loger dans un creux défini par la surface de contour interne 504b de façon à ce que le capot 5 puisse pivoter relativement à la platine d'accrochage 4.

La surface de contour externe 504a définit un profil formant au moins une zone active en saillie 505. Ainsi, la came radiale 504 est une came radiale à profil extérieur. Ici, elle comporte quatre zones actives en saillie 505, une zone active en saillie 505 par élément d'accrochage 410.

Chaque zone active en saillie 505 est ici définie par une portion angulaire de la came radiale 504 entre deux positions successives où un rayon de la came radiale 504 est égal à une distance d' entre la surface de contour externe 504a et le centre C du capot 5 qui est minimale. Autrement dit, une zone active en saillie 505 présente une distance d entre la surface de contour externe 504a et le centre C du capot 5 qui est supérieure à la distance minimale d' et qui est successivement croissante et décroissante le long de la portion angulaire jusqu'au moins une position à partir de laquelle la distance d recommence à croitre.

Dans le présent exemple de réalisation, la came radiale 504 étant notamment centrée dans le capot 5, elle présente quatre positions où la distance d entre la surface de contour externe 504a et le centre C du capot 5 est minimale, en outre égale ici à cette distance d'. Entre deux de ces positions consécutives, la distance d entre la surface de contour externe 504a et le centre C du capot 5 est plus grande jusqu'à atteindre un maximum d" et permet de définir un sommet d'une zone active en saillie 505. Chaque zone active en saillie 505 présente ainsi un sommet qui correspond à une position selon un rayon où la distance entre la surface de contour externe 504a et le centre C du capot 5 est maximale (et vaut donc la distance d"). De préférence, la distance d entre la surface de contour externe 504a et le centre C du capot 5 évolue de la même manière de part et d'autre du sommet d'une zone active en saillie 505 jusqu'à atteindre une position de distance d' par rapport au centre C. Autrement dit, chaque zone active en saillie 505 comporte ici un plan de symétrie.

Dans le présent exemple de réalisation, la came radiale 504 présente ainsi sensiblement une forme de croix à branches arrondies ou de quadrilobe à profil régulier. La came radiale 504 présente par exemple ici huit plans de symétrie. Autrement dit, ici, toutes les zones actives en saillie 505 sont identiques.

Ainsi, la distance d' définit la première position des éléments d'accrochage 410, et la distance d" définit leur position d'éloignement maximal. Il est ainsi possible de configurer entre ces deux positions, une position permettant l'ouverture du pot. En pratique, il est préférable que cette position soit proche de la première position. Ceci permet notamment de constituer une sécurité en cas d'usure de la came.

Par exemple, une variation de distance nécessaire à l'ouverture d'un pot, c'est-à-dire pour dégager une griffe de l'encoche, correspond à environ 1,5 mm.

Le capot 5 comporte par ailleurs une fente 506. La fente 506 est ici creusée dans le relief en surépaisseur formant la came radiale 504. La fente 506 comporte ici une seule embouchure à son extrémité du côté de la surface de contour interne 504b. C'est-à-dire qu'elle est borgne à son autre extrémité. La fente 506 a en outre ici une forme évasée à son embouchure. Selon un autre exemple de réalisation non représenté, elle pourrait comporter une autre embouchure à son autre extrémité du côté de la surface de contour externe 504a, évasée ou non, c'est-à-dire traverser la surépaisseur formant la came radiale 504. Les dimensions de la fente 506 sont prévues pour que la fente reçoive l'extrémité libre de la lame ressort 407. De plus, dans l'exemple de réalisation de la figure 6, la fente 506 est formée dans un plan de symétrie d'une zone active en saillie 505 de la came radiale 504. Dans l'exemple de réalisation de la figure 13, elle est au contraire formée entre deux zones actives en saillie.

Ainsi, lorsque le capot 5 et la platine d'accrochage 4 sont assemblés (comme le montrent par exemple les figures 8 et 9), la paroi de contour 400a du support 400 de la platine d'accrochage 4 est en vis-à-vis de la surface de contour interne 503a du capot 5 et le suiveur de came 412 de chaque élément d'accrochage 410 est en contact avec la surface de contour externe 504a de la came radiale 504. L'extrémité libre de la lame-ressort 407 qui dépasse de la surface de contour 403a du plot central 403 de la platine 4 est simultanément enfoncée dans la fente 506 du capot 5 pour assurer ici son rôle d'élément de rappel en position.

Le couvercle 3 est alors configuré pour prendre une position « de repos » et une position « d'ouverture ».

L'assemblage entre le capot 5 et la platine d'accrochage 4 est réalisé par tout moyen approprié, par exemple par un circlips qui retient la platine d'accrochage 4 à l'intérieur du capot 5, ou encore par encliquetage de la platine d'accrochage 4 dans le capot 5.

En position de repos, le capot 5 et la platine d'accrochage 4 sont orientés l'un par rapport à l'autre de sorte que le suiveur de came 412 de chaque élément d'accrochage 410 est positionné entre deux zones actives en saillie 505 consécutives, comme le montre par exemple la figure 9, c'est-à-dire en vis-à-vis d'une position sur la surface de contour externe 504a de la came radiale 504 à une distance d' du centre C du capot 5. Chaque élément d'accrochage 410 est alors dans une position, dite première position. Les extrémités des griffes 411 se trouvent alors à l'intérieur du cercle imaginaire qui aurait pour diamètre le diamètre maximum du rebord 204 de la base 2. Le couvercle occupe cette position de repos lorsqu'il est en place sur la base 2, comme l'illustre par exemple la figure 8, ou bien lorsqu'il est détaché de la base 2 du pot, sans qu'aucun effort en rotation ne soit appliqué entre la platine 4 et le capot 5.

L'élément de rappel d'accrochage 416 ainsi que l'élément de rappel en position 407 du capot 5 par rapport à la platine d'accrochage 4, sont alors dans une configuration naturelle, de déformation minimale, encore dite « de repos ». En outre, la fente 506 du capot 5 est ici alignée avec au moins une partie de la fente 404, en l'occurrence la partie 406, de sorte que l'élément de rappel en position 407 n'est pas déformé.

Pour atteindre la position d'ouverture depuis la position de repos, le capot 5 est tourné par rapport à la platine d'accrochage 4. Chaque suiveur de came 412 évolue le long d'une zone active en saillie 505 correspondante jusqu'à atteindre une distance prédéterminée par rapport au centre C permettant d'ouvrir le pot 1. La distance prédéterminée correspond à un angle prédéterminé de rotation entre le capot 5 et la platine d'accrochage 4. La distance prédéterminée est par exemple toute distance d comprise entre d' et d".

Dans le présent exemple de réalisation, la distance d" correspond à une rotation de 45° par rapport à la position de repos. Ainsi, pour une distance d comprise entre d' et d", l'angle de rotation serait compris entre 0° et 45° par exemple. Ainsi, la distance prédéterminée peut être fixée de sorte à devoir appliquer une rotation d'environ 40°, voire environ 30°, ou encore environ 15° ou 10 au capot 5 par rapport à la platine d'accrochage 4 par exemple. Chaque élément d'accrochage 410 a alors un mouvement de recul, c'est-à-dire qu'il s'éloigne par rapport au centre C, il se translate selon une direction radiale. La rainure 414 de chaque élément d'accrochage 410 se décale progressivement ce qui déforme l'élément de rappel d'accrochage 416, et simultanément, l'élément de rappel en position 407 est déformé par flexion du fait qu'il reste enfoncé à la fois dans la fente 404 et la fente 506. Les formes évasées des fentes permettent ainsi d'éviter des déformations locales trop importantes. De telles déformations pourraient engendrer des déformations irréversibles de la lame par exemple.

En position d'ouverture, chaque élément d'accrochage 410 a alors atteint une deuxième position translatée par rapport à la première position, où les griffes 411 se trouvent à l'extérieur du cercle imaginaire précédemment mentionné, et l'élément de rappel d'accrochage 416 ainsi que l'élément de rappel en position 407 tendent à ramener automatiquement le couvercle en position de repos.

Un tel couvercle 3 est ainsi facilement adaptable à toute base 2, destinée à contenir un produit cosmétique, comportant un col 201 avec au moins une encoche 202 en périphérie.

Lorsque le couvercle 3 est assemblé sur la base 2 de sorte que le pot 1 est fermé, la griffe 411 de chaque élément d'accrochage 410 du couvercle 3 est engagée dans l'au moins une encoche 202 du col 201 de la base 2 alors que le couvercle 3 est en position de repos.

Ouvrir le pot 1 consiste à tourner le couvercle 3 par rapport à la base 2. Un pivotement du couvercle 3 engendre ici un pivotement du capot 5 par rapport à la platine d'accrochage 4 ce qui a pour effet de translater chaque élément d'accrochage 410 et ainsi de dégager chaque griffe 411 de son encoche 202, ici en éloignant chaque griffe 411 de la surface de contour externe du col 201. Dès que chaque suiveur de came 412 a atteint la distance prédéterminée par rapport au centre C, correspondant à un angle prédéterminé de rotation du capot 5 par rapport à la platine d'accrochage 4, chaque griffe peut alors contourner le rebord 204.

Pour atteindre cette position d'ouverture, il est préférable que la platine d'accrochage 4 soit freinée, voire retenue, en rotation, ou bien par simple friction ou adhérence relativement au col 201, ou bien, le cas échéant, par le fait qu'une des griffes 411 est en butée sur une nervure 203 de l'encoche 202.

Par commodité le cas échéant, la nervure 203 a de préférence une épaisseur sensiblement égale à une profondeur de l'encoche 202 par rapport au rebord 204 de sorte qu'une griffe 411 est inapte à passer par-dessus la nervure 203 tant qu'elle est inapte à se désengager de sous le rebord 204.

Dans le présent exemple de réalisation, la base 2 comporte une nervure 203. Mais, selon d'autres exemples non représentés, la base 2 pourrait comporter quatre nervures de sorte que chaque griffe 411 du couvercle 3 décrit ci-dessus soit en appui contre une nervure selon un sens de rotation du couvercle. Dans cette dernière configuration, deux nervures consécutives sont par exemple éloignées l'une de l'autre d'une distance égale à une largeur d'une griffe pour que celle-ci soit bloquée angulairement dans chaque sens. Selon encore un autre exemple non représenté, la base comporte au moins une nervure qui s'étend selon une circonférence du col sur une distance égale à un éloignement défini entre deux éléments d'accrochage ou deux côtés d'un même élément d'accrochage de sorte que la platine d'accrochage est alors bloquée en orientation selon chaque sens de rotation. Dans un cas où le couvercle ne comporterait qu'une griffe 411, l'encoche 202 pourrait être par exemple définie sur le col 201 par un renfoncement dans lequel s'engagerait la griffe 411 lorsque le couvercle est en position de repos. Dans un autre cas où le couvercle comporterait au moins deux griffes 411, au moins une nervure 203 s'étendrait par exemple entre deux griffes 411 consécutives. Ces différentes configurations sont bien entendu combinables.

Un tel pot 1 tel que décrit précédemment est par ailleurs facilement refermé par clipsage du couvercle 3 sur la base 2 par exemple, c'est à dire en plaquant le couvercle sur la base de façon que les griffes franchissent le rebord 204 du col. L'arrondi du col et le biseau 411a des griffes facilitent cette opération. Un fois le rebord franchi, les griffes prennent leur position de fermeture du pot sous l'action de l'élément de rappel d'accrochage 416. Ce mouvement s'accompagne en général d'un bruit sec qui renseigne l'utilisateur sur la bonne fermeture du pot.

A titre d'exemple, la figure 7 présente une variante de réalisation de la came du capot du couvercle.

Dans cette variante, les éléments analogues à ceux précités comportent la même référence numérique augmentée de 1000. Dans cet exemple, la came radiale 1504 comporte quatre zones actives en saillie identifiées 1505a, 1505b, 1505c et 1505d. Ici, les zones actives en saillies diffèrent les unes des autres. Les zones actives en saillie 1505a, 1505b, 1505c et 1505d comportent chacune ici un sommet aplati formant une zone neutre, définie par une distance d"₁ au centre constante, et une zone transitoire de part et d'autre de la zone neutre, où la distance d₁ au centre est variable et inférieure ou égale à d"₁. Chaque zone transitoire présente ainsi un rayon minimal d'₁ qui correspond ici à la position de fermeture ou de repos des griffes alors que la distance d"₁ correspond à la position d'ouverture du pot. De préférence, à au moins une jonction entre une zone transitoire et une zone neutre, la came radiale comporte un cran qui forme ainsi une zone de raccord et dessine une rupture de pente du profil. De plus, ici, les zones actives en saillie 1505b et 1505d présente un cran en relief, et la zone active en saillie 1505c présente ses deux crans en relief. Toutefois, les crans pourraient, à l'inverse, être en creux. Les crans en relief créent un point dur dans la rotation du capot relativement à la platine d'accrochage. Une fois que les griffes ont franchi un cran en relief (ou sont tombées dans un cran en creux) le capot reste dans une position angulaire stable par rapport à la platine d'accrochage, et les griffes demeurent dans leur position d'ouverture. Dans le présent exemple de réalisation, il y a un cran en relief de part et d'autre des zones neutres formées par les zones actives en saillie 1505b et 1505c d'une part et 1505c et 1505d d'autre part. Ceci permet non seulement de produire le même effet quel que soit le sens de rotation appliqué au capot par rapport à la platine mais aussi de sécuriser cet effet en cas d'usure d'un des crans en relief.

Pour refermer le pot, l'utilisateur place le couvercle sur la base avec la platine qui adhère à la surface supérieure du col et tourne le couvercle, induisant une rotation du capot par rapport à la platine, dans le sens inverse de celui qui a provoqué l'ouverture pour que les griffes franchissent le point dur en sens inverse. La lame ressort contribue à ramener le capot dans sa position de repos. A noter que si par accident le couvercle revient en position de repos alors que le couvercle n'est pas positionné sur le pot, alors le pot est refermé de la même façon que ce qui a été décrit précédemment, c'est-à-dire par clipsage.

Les figures 10 à 18 présentent un pot selon un deuxième mode de réalisation de la présente invention.

Sur ces figures, les éléments semblables à ceux présentés en référence au premier mode de réalisation comportent les mêmes références numériques augmentées d'un « prime » et ne sont donc pas à nouveau décrits.

Le pot selon ce mode de réalisation diffère ainsi du précédent notamment par les caractéristiques suivantes.

Comme le montrent les figures 11 et 12, le col 201' de la base 2' a ici une forme globalement carrée présentant une large ouverture. Dans le mode de réalisation illustré, la base est par exemple considérée dépourvue d'épaule supérieure, contrairement à la base du premier mode de réalisation. C'est-à-dire que le col 201' se situe alors dans le prolongement direct des parois de la base et qu'il a lui-même une forme carrée. A titre d'illustration, le pot représenté a une base carrée d'environ 70 millimètres de côté, avec une ouverture d'environ 55 millimètres de côté, une épaisseur de parois d'environ 7,5 millimètres en moyenne et un col d'une hauteur d'environ 3 millimètres. Ceci cependant n'est pas limitatif, et il serait tout à fait possible de réaliser un pot carré à ouverture carrée, mais avec des dimensions plus petites de l'ouverture et donc la présence d'épaules à la surface supérieure de la base. L'important ici à titre d'exemple est que le col et l'ouverture ne sont pas circulaires.

Le col 201' comporte ici quatre encoches 202' séparées par des nervures 203', formant des butées d'orientation, s'étendant le long du pourtour du col 201' de manière telle que chaque encoche 202' est sensiblement centrée par rapport à un côté du col 201' de forme sensiblement carrée et a une longueur sensiblement égale à une largeur d'un élément d'accrochage 410', présenté par exemple figure 15.

En contrepartie, comme le montre la figure 13, non seulement le couvercle 3' a une forme sensiblement carrée, en correspondance avec la forme sensiblement carrée de la base 2', mais en outre, la platine d'accrochage 4' a également ici une forme sensiblement carrée.

Le pivot entre la platine d'accrochage 4' et le capot 5' est alors ici formé, d'une part, par la surface de contour externe 403a' du plot central 403' coopérant avec la surface de contour interne 504b' de la came radiale 504', et d'autre part, par une partie de la paroi de contour externe 400a' comportant des coins arrondis et la surface de contour interne 503a' de la paroi de contour 502' du capot 5' munie de renforts 507'.

Chacun des éléments d'accrochage 410' est positionné sensiblement au milieu d'un côté de la platine d'accrochage 4'.

Et par conséquent, la came radiale 504' est ici orientée dans le capot 5' de sorte que chacune de ses quatre zones actives en saillie 505' est en vis-à-vis d'un coin du capot 5'.

De plus ici, à titre d'exemple, l'extrémité libre de la lame-ressort 407', c'est-à-dire celle qui dépasse du plot central 403', est située en vis-à-vis d'un des éléments d'accrochage 410', et par conséquent, la fente 506' formée dans la came radiale 504' est positionnée entre deux zones actives en saillie 505'.

La figure 15 présente un élément d'accrochage 410' selon un deuxième exemple de réalisation. Il diffère du précédent en ce que la rainure 414', bien que positionnée entre le suiveur de came 412 et la paroi dorsale 413 et configurée pour être localisée dans la continuité des portions de rainure annulaire 409', est ici plus éloignée de la paroi dorsale 413'. En outre, l'extrémité libre de la griffe 411 est ici droite, en adéquation avec le pourtour du col 201' en vis-à-vis duquel elle est destinée à être positionnée.

Comme le montrent les figures 13 et 14 notamment, la platine 4' comporte ici une plaquette 424', optionnelle, qui permet de maintenir en position les éléments d'accrochages 410' et l'élément de rappel d'accrochage 416' sur le support 400' lorsque la platine 4' et le capot 5' sont assemblés.

Les figures 14 et 16 montrent ici que le couvercle 3' comporte en outre un ressort de rappel du plateau obturateur 418', qui comporte par exemple une rondelle ondulée maintenue entre deux membranes. Le ressort de rappel du plateau obturateur 418' est par exemple pris entre le plateau obturateur 419' (qui peut éventuellement être recouvert d'un joint sous forme d'une membrane par exemple) et le plateau de fermeture 401'. Eventuellement, une platine intermédiaire 421', visible par exemple sur la figure 14 mais non représentée figure 16, est possiblement ajoutée entre le ressort de rappel du plateau obturateur 418' et le plateau de fermeture 401'.

Ainsi, une fois le pot fermé, alors que le plateau obturateur 419' est en appui sur le rebord 204' du col 201', avec généralement le joint pincé sur son pourtour entre le rebord 204' et le plateau obturateur 419', le ressort de rappel du plateau obturateur 418' tend à repousser le plateau de fermeture 401', c'est-à-dire à éloigner le plateau de fermeture 401' par rapport au plateau obturateur 419' et donc du rebord 204', ce qui a pour effet de forcer en appui les griffes 411' de chaque élément d'accrochage 410' sous le rebord 204' lorsque celle-ci sont engagées dans les encoches 202'.

Enfin, les figures 17 et 18 montrent en vue de dessous les positions respectives de la platine d'accrochage 4' et du capot 5' selon que le couvercle 3' est respectivement en position de repos ou en position d'ouverture.

Des trous taraudés 509', borgnes, présents dans les coins du capot 5' de forme sensiblement carrée, notamment ici dans les renforts 507', sont ainsi configurés pour recevoir, par exemple, des vis pour assembler la platine 4' au capot 5'. A cet effet, la platine 4' comporte ici une collerette 422' comportant des trous 423' configurés pour être traversés par exemple par les vis destinées à venir se loger dans les trous taraudés 509'.

Par ailleurs, comme le met en évidence la figure 13 et les figures 17 et 18, la surface de contour interne 503a' qui définit le logement pour la platine d'accrochage n'a pas ici une forme de cylindre de révolution. Sa forme est prévue pour que le plateau obturateur puisse osciller sur un angle d'environ 15° de part et d'autre d'une position médiane qui correspond à la position de repos ou de fermeture du pot. Dans la position de fermeture du pot, le contour du capot 5' est aligné avec celui de la base. Le contour du col dont la forme correspond sensiblement au contour extérieur du plateau obturateur tient compte de cette caractéristique.

L'ouverture et la fermeture du pot se font selon le même mode opératoire que ce qui a été décrit pour le premier mode de réalisation, mis à part le fait qu'à l'ouverture du pot les nervures 203' retiennent les griffes 411' des éléments d'accrochage 410' lors de la rotation du capot. Egalement, à la fermeture, l'utilisateur doit mettre le capot en coïncidence angulaire avec la base pour que les griffes 411' des éléments d'accrochage 410' pénètrent dans les encoches 202'. Il est aussi possible de prévoir pour ce mode de réalisation la même variante de construction de la came radiale que celle décrite précédemment en référence à la figure 7. De plus, ce mode de réalisation s'applique à toute forme non circulaire de col.

## Revendications

1. Pot de cosmétique comportant une base (2) et un couvercle (3) pour fermer la base (2), **caractérisé en ce que** :
le couvercle (3) comporte une partie interne, appelée platine d'accrochage (4), et une partie externe, appelée capot (5), la platine d'accrochage (4) et le capot (5) étant montés à rotation l'un par rapport à l'autre, de sorte que le couvercle (3) est configuré pour prendre une position de repos et une position d'ouverture dans laquelle la platine d'accrochage (4) et le capot (5) sont tournés l'un par rapport à l'autre par rapport à la position de repos,
- Le capot (5) comportant une came radiale (504), la came radiale étant définie par un profil formant au moins une zone active en saillie (505),
- La platine d'accrochage (4) comportant :
• un support (400),
• au moins un élément d'accrochage (410) monté sur le support (400) et mobile en translation par rapport à lui, l'au moins un élément d'accrochage (410) comportant une griffe (411) et un suiveur de came (412), le suiveur de came (412) étant en contact avec la came radiale (504) du capot (5), l'au moins un élément d'accrochage (410) étant configuré pour prendre au moins une première position lorsque le couvercle (3) est en position de repos et une deuxième position lorsque le couvercle (3) est en position d'ouverture, la deuxième position étant une position dans laquelle le suiveur de came (412) de l'élément d'accrochage (410) coopère avec l'au moins une zone active en saillie (505) de la came radiale (504) et dans laquelle l'au moins un élément d'accrochage (410), en deuxième position, est translaté par rapport à la première position, et
• au moins un élément de rappel d'accrochage (416) relié à l'au moins un élément d'accrochage (410) et au support (400), l'au moins un élément de rappel d'accrochage (416) étant configuré pour ramener automatiquement l'au moins un élément d'accrochage (410) en première position,
et **en ce que** la base (2) comporte un col (201) muni d'au moins une encoche (202) en périphérie, la griffe (411) de l'au moins un élément d'accrochage (410) du couvercle (3) étant engagée dans l'au moins une encoche (202) du col (201) de la base (2) lorsque le couvercle (3) est en position de repos et que le pot (1) est fermé.

2. Pot selon la revendication 1, **caractérisé en ce que** le couvercle (3) comporte un élément de rappel en position (407), l'élément de rappel en position (407) étant relié d'une part au support (400) de la platine d'accrochage (4) et d'autre part au capot (5), de sorte que l'élément de rappel en position (407) est dans une configuration neutre lorsque le couvercle (3) est en position de repos et dans une configuration déformée lorsque le couvercle (3) est en position d'ouverture, de sorte que l'élément de rappel en position (407) induit une contre-rotation du capot (5) par rapport à la platine d'accrochage (4) lorsque le couvercle (3) est en position d'ouverture de sorte à ramener automatiquement le couvercle (3) en position de repos.

3. Pot selon la revendication 2, **caractérisé en ce que** l'élément de rappel en position (407) est une lame maintenue d'une part dans une fente (404) formée dans le support (400) de la platine d'accrochage (4) et d'autre part dans une fente (506) formée dans le capot (5).

4. Pot selon l'une quelconque des revendications 1 à 3, **caractérisé en ce que** la came radiale (504) est une came à profil extérieur.

5. Pot selon l'une quelconque des revendications 1 à 4, **caractérisé en ce que** l'au moins une zone active en saillie (505) de la came radiale (504) présente un plan de symétrie de sorte que le capot (5) et la platine d'accrochage (4) du couvercle (3) sont configurés pour tourner l'un par rapport à l'autre en sens horaire ou antihoraire.

6. Pot selon l'une quelconque des revendications 1 à 5, **caractérisé en ce que** le couvercle (3) comporte au moins deux éléments d'accrochage (410) mobiles en translation comportant chacun une griffe (411) et un suiveur de came (412) en contact avec la came radiale (504) du capot (5), et **en ce que** la came (504) comporte au moins deux zones actives en saillie (505), chaque élément d'accrochage (410) étant configuré pour prendre une première position lorsque le couvercle (3) est en position de repos et une deuxième position lorsque le couvercle (3) est en position d'ouverture, la deuxième position de chaque élément d'accrochage (410) étant une position dans laquelle le suiveur de came (412) de chaque élément d'accrochage (410) coopère avec une zone active en saillie (505) correspondante de la came radiale (504) et dans laquelle chaque élément d'accrochage (410), en deuxième position, est translaté par rapport à la première position lorsque le couvercle (3) est en position d'ouverture.

7. Pot selon la revendication 6, **caractérisé en ce que** le couvercle (3) comporte un seul élément de rappel d'accrochage (416) configuré pour ramener automatiquement à la fois chacun des au moins deux éléments d'accrochage (410) en première position.

8. Pot selon l'une quelconque des revendications 1 à 7, **caractérisé en ce que** la base (2) comporte au moins une nervure (203) configurée pour maintenir orientée la platine d'accrochage (4) du couvercle (3) par rapport à la base (2) lorsque l'au moins un élément d'accrochage (410) est en première position.

9. Pot selon l'une quelconque des revendications 1 à 8, **caractérisé en ce que** l'au moins une zone active en saillie (505) est configurée pour former une position d'ouverture stable.

## Patentansprüche

1. Kosmetisches Gefäß mit einer Basis (2) und einem Deckel (3) zum Verschließen der Basis (2),
**dadurch gekennzeichnet, dass**
der Deckel (3) ein Innenteil, Verhakungsplatte (4) genannt, und ein Außenteil, Kappe (5) genannt, enthält, wobei die Verhakungsplatte (4) und die Kappe (5) drehbar zueinander gelagert sind, so dass der Deckel (3) dazu ausgelegt ist, eine Ruheposition und eine Öffnungsposition einzunehmen, in welcher die Verhakungsplatte (4) und die Kappe (5) bezüglich der RuhePosition zueinander verdreht sind,
- wobei die Kappe (5) einen radial verlaufenden Nocken (504) enthält, wobei der radial verlaufende Nocken von einem Profil definiert ist, das zumindest einen vorspringenden Wirkbereich (505) bildet,
- wobei die Verhakungsplatte (4) enthält:
• einen Träger (400),
• zumindest ein Verhakungselement (410), das an den Träger (400) angebracht und zu diesem verschiebbar ist, wobei das zumindest eine Verhakungselement (410) eine Klaue (411) und einen Nockennachsteller (412) enthält, wobei der Nockennachsteller (412) in Kontakt mit dem radial verlaufenden Nocken (504) der Kappe (5) ist, wobei das zumindest eine Verhakungselement (410) dazu ausgelegt ist, zumindest eine erste Position dann einzunehmen, wenn der Deckel (3) in der Ruheposition ist, und eine zweite Position dann einzunehmen, wenn der Deckel (3) in der Öffnungsposition ist, wobei die zweite Position eine Position ist, in welcher der Nockennachsteller (412) des Verhakungselements (410) mit dem zumindest einen vorspringenden Wirkbereich (505) des radial verlaufenden Nockens (504) zusammenwirkt und in welcher das zumindest eine Verhakungselement (410) in der zweiten Position bezüglich der ersten Position verschoben ist, und
• zumindest ein Verhakungsrückstellelement (416), das mit dem zumindest einen Verhakungselement (410) und mit dem Träger (400) verbunden ist, wobei das zumindest eine Verhakungsrückstellelement (416) dazu ausgelegt ist, das zumindest eine Verhakungselement (410) automatisch in die erste Position zurückzuführen,
und dass die Basis (2) einen Kragen (201) enthält, der mit zumindest einer umlaufenden Einkerbung (202) versehen ist, wobei die Klaue (411) des zumindest einen Verhakungselements (410) des Deckels (3) in die zumindest eine Einkerbung (202) des Kragens (201) der Basis (2) dann eingreift, wenn der Deckel (3) in der Ruheposition ist und das Gefäß (1) verschlossen ist.

2. Gefäß nach Anspruch 1, **dadurch gekennzeichnet, dass** der Deckel (3) eine Positionsrückstellelement (407) enthält, wobei das Positionsrückstellelement (407) einerseits mit dem Träger (400) der Verhakungsplatte (4) und andererseits mit der Kappe (5) verbunden ist, so dass das Positionsrückstellelement (407) in einer neutralen Stellung ist, wenn der Deckel (3) in der Ruheposition ist, und in einer verformten Stellung ist, wenn der Deckel (3) in der Öffnungsposition ist, so dass das Positionsrückstellelement (407) eine Gegendrehung der Kappe (5) bezüglich der Verhakungsplatte (4) bewirkt, wenn der Deckel (3) in der Öffnungsposition ist, so dass der Deckel (3) automatisch in die Ruheposition zurückgeführt wird.

3. Gefäß nach Anspruch 2, **dadurch gekennzeichnet, dass** das Positionsrückstellelement (407) eine Zunge ist, die einerseits in einem in dem Träger der Verhakungsplatte (4) ausgebildeten Schlitz (404) und andererseits in einem in der Kappe (5) ausgebildeten Schlitz (506) gehalten ist.

4. Gefäß nach einem der Ansprüche 1 bis 3, **dadurch gekennzeichnet, dass** der radial verlaufende Nocken (504) ein Nocken mit Außenprofil ist.

5. Gefäß nach einem der Ansprüche 1 bis 4, **dadurch gekennzeichnet, dass** der zumindest eine vorspringende Wirkbereich (505) des radial verlaufenden Nockens (504) eine Symmetrieebene aufweist, so dass die Kappe (5) und die Verhakungsplatte (4) des Deckels (3) dazu ausgelegt sind, sich in Uhrzeigerrichtung bzw. in Gegenuhrzeigerrichtung zueinander zu drehen.

6. Gefäß nach einem der Ansprüche 1 bis 5, **dadurch gekennzeichnet, dass** der Deckel (3) zumindest zwei verschiebbare Verhakungselemente (410) enthält, die jeweils eine Klaue (411) und einen Nockennachsteller (412) enthalten, der in Kontakt mit dem radial verlaufenden Nocken (504) der Kappe (5) ist, und dass der Nocken (504) zumindest zwei vorspringende Wirkbereiche (505) enthält, wobei jedes Verhakungselement (410) dazu ausgelegt ist, eine erste Position dann einzunehmen, wenn der Deckel (3) in der Ruheposition ist, und eine zweite Position dann einzunehmen, wenn der Deckel (3) in der Öffnungsposition ist, wobei die zweite Position eines jeden Verhakungselements (410) eine Position ist, in welcher der Nockennachsteller (412) eines jeden Verhakungselements (410) mit einem entsprechenden, vorspringenden Wirkbereich (505) des radial verlaufenden Nockens (504) zusammenwirkt und in welcher jedes Verhakungselement (410) in der zweiten Position bezüglich der ersten Position verschoben ist, wenn der Deckel (3) in der Öffnungsposition ist.

7. Gefäß nach Anspruch 6, **dadurch gekennzeichnet, dass** der Deckel (3) ein einziges Verhakungsrückstellelement (416) enthält, das dazu ausgelegt ist, gleichzeitig jedes der zumindest zwei Verhakungselemente (410) automatisch in die erste Position zurückzuführen.

8. Gefäß nach einem der Ansprüche 1 bis 7, **dadurch gekennzeichnet, dass** die Basis (2) zumindest eine Rippe (203) enthält, die dazu ausgelegt ist, die Verhakungsplatte (4) des Deckels (3) bezüglich der Basis (2) ausgerichtet zu halten, wenn das zumindest eine Verhakungselement (410) in der ersten Position ist.

9. Gefäß nach einem der Ansprüche 1 bis 8, **dadurch gekennzeichnet, dass** der zumindest eine vorspringende Wirkbereich (505) dazu ausgelegt ist, eine stabile Öffnungsposition zu bilden.

## Claims

1. A cosmetic pot comprising a base (2) and a lid (3) to close the base (2), **characterized in that**:
the lid (3) comprises an inside part, termed coupling plate (4), and an outside part, termed cap (5), the coupling plate (4) and the cap (5) being rotatably mounted relative to each other, such that the lid (3) is configured to adopt a resting position and an opening position in which the coupling plate (4) and the cap (5) are turned relative to each other relative to the resting position,
- The cap (5) comprising a radial cam (504), the radial cam being defined by a profile forming at least one projecting active zone (505),
- The coupling plate (4) comprising:
• a support (400),
• at least one coupling member (410) mounted on the support (400) and movable in translation relative to it, the at least one coupling member (410) comprising a claw (411) and a cam follower (412), the cam follower (412) being in contact with the radial cam (504) of the cap (5), the at least one coupling member (410) being configured to adopt at least a first position when the lid (3) is in resting position and a second position when the lid (3) is in opening position, the second position being a position in which the cam follower (412) of the coupling member (410) cooperates with the at least one projecting active zone (505) of the radial cam (504) and in which the at least one coupling member (410), in second position, is translated relative to the first position, and
• at least one coupling return member (416) linked to the at least one coupling member (410) and to the support (400), the at least one coupling return member (416) being configured to automatically bring the at least one coupling member (410) back to the first position,
and **in that** the base (2) comprises a neck (201) provided with at least one peripheral indentation (202), the claw (411) of the at least one coupling member (410) of the lid (3) being engaged in the at least one indentation (202) of the neck (201) of the base (2) when the lid (3) is in resting position and the pot (1) is closed.

2. A pot according to claim 1, **characterized in that** the lid (3) comprises a position return member (407), the position return member (407) being linked to the support (400) of the coupling plate (4) and furthermore being linked to the cap (5), such that the position return member (407) is in a neutral configuration when the lid (3) is in resting position and in a deformed configuration when the lid (3) is in opening position, such that the position return member (407) induces a counter-rotation of the cap (5) relative to the coupling plate (4) when the lid (3) is in opening position so as to bring the lid (3) automatically back into resting position.

3. A pot according to claim 2, **characterized in that** the position return member (407) is a blade held in a slot (404) formed in the support (400) of the coupling plate (4) and also held in a slot (506) formed in the cap (5).

4. A pot according to any one of claims 1 to 3, **characterized in that** the radial cam (504) is a cam with an outside profile.

5. A pot according to any one of claims 1 to 4, **characterized in that** the at least one projecting active zone (505) of the radial cam (504) has a plane of symmetry such that the cap (5) and the coupling plate (4) of the lid (3) are configured to turn relative to each other in a clockwise or anticlockwise direction.

6. A pot according to any one of claims 1 to 5, **characterized in that** the lid (3) comprises at least two coupling members (410) movable in translation each comprising a claw (411) and a cam follower (412) in contact with the radial cam (504) of the cap (5), and **in that** the cam (504) comprises at least two projecting active zones (505), each coupling member (410) being configured to adopt a first position when the lid (3) is in resting position and a second position when the lid (3) is in opening position, the second position of each coupling member (410) being a position in which the cam follower (412) of each coupling member (410) cooperates with a corresponding projecting active zone (505) of the radial cam (504) and in which each coupling member (410), in second position, is translated relative to the first position when the lid (3) is in opening position.

7. A pot according to claim 6, **characterized in that** the lid (3) comprises a single coupling return member (416) configured to bring back at the same time each of the at least two coupling members (410) automatically to the first position.

8. A pot according to any one of claims 1 to 7, **characterized in that** the base (2) comprises at least one rib (203) configured to keep the coupling plate (4) of the lid (3) oriented relative to the base (2) when the at least one coupling member (410) is in first position.

9. A pot according to any one of claims 1 to 8, **characterized in that** the at least one projecting active zone (505) is configured to form a stable opening position.
